# EUROPÄISCHE PATENTSCHRIFT

(11) **EP 1 273 542 B1**
(45) Veröffentlichungstag und Bekanntmachung des Hinweises auf die Patenterteilung: **31.05.2006**
(21) Anmeldenummer: 01810666.6
(22) Anmeldetag: 05.07.2001
(51) Int. Cl.: B65H 31/30

(54) **Einrichtung zum Transport von auf einer Auflage in einem Stapel aufeinanderliegenden Druckprodukten**
Device for transporting printed products stacked up on a support
Dispositif pour transporter des produits imprimés empilés les uns sur les autres sur un support

(43) Veröffentlichungstag der Anmeldung: 08.01.2003
(73) Patentinhaber: GRAPHA-HOLDING AG, 6052 Hergiswil (CH)
(72) Erfinder: Plüss, Thomas A., 4800 Zofingen (CH); Glauser, Manfred, 4600 Olten (CH); Kyburz, Rudolf, 4800 Zofingen (CH)

(56) Entgegenhaltungen:
- US-A- 4 457 656
- US-A- 4 708 561
- US-A- 4 720 229
- US-A- 5 282 716
- US-A- 5 433 582

## Beschreibung

Die Erfindung betrifft eine Einrichtung zum Transport von auf einer Auflage in einem Stapel aufeinanderliegenden Druckprodukten, die mittels einer auf die Rückseite des Stapels einwirkenden, reversierbaren Stossvorrichtung einer der Auflage förderwirksam nachgeschalteten, wenigstens ein um zwei Umlenkrollen umlaufendes Zugmittel aufweisenden Fördervorrichtung zugeführt werden, wobei das Zugmittel zumindest am stromaufwärtigen Ende etwa die Höhe der Auflage aufweist und mit einem beidseits anschliessenden, etwa horizontalen Führungstisch eine Förderebene bildet.

Einrichtungen dieser Art werden u.a. zum Stapeln von Druckprodukten resp. Druckerzeugnissen, wie beispielsweise Zeitungen, Zeitschriften, Broschuren oder dgl., eingesetzt, die anschliessend mit einer Folie umhüllt, umschnürt oder umreift werden.

Hierzu sind auch sog. Kreuzleger der Müller Martini Marketing AG mit der Bezeichnung "Forte", "Pratico" oder "Rapido" bekannt.

Die mit hoher Geschwindigkeit aus dem Stapelbereich ausgestossenen Stapel aus lose aufeinanderliegenden Druckprodukten unterliegen beim Transport zur nächsten Verarbeitungsstation verschiedenen Einflüssen, die die Stapelformation verändern können, so dass sie nicht mehr zur Zufriedenheit bzw. nicht zureichend verarbeitbar sind.

Die US - A - 4 720 229 beschreibt einen Kreuzleger mit einem Drehtisch, auf dem Druckprodukte zu einem Stapel gesammelt und anschliessend mittels Ausstossvorrichtung vom Drehtisch einer Fördervorrichtung zugeführt werden.

Die US - A - 4 708 561 betrifft eine Einrichtung zur Bildung von Stapeln aufeinanderliegender Druckprodukte, mit einem einen Stapelschacht aufweisenden Drehtisch, an den zwei sich gegenüberliegende Förderstrecken anschliessen sowie mit einem Ausstosser.

Bei einem Kreuzleger nach der US - A - 5 282 716 wird der auf einem Drehtisch hergestellte Stapel mittels Stossvorrichtung rechtwinklig zur Zuführrichtung der Druckprodukte ausgestossen.

Aufgabe der Erfindung ist es somit, eine Einrichtung der eingangs genannten Art zu schaffen, mit der die Stapel aus Druckprodukten unter Einhaltung der Formation zuverlässig und wenigstens annähernd formatkonstant transportierbar sind.

Erfindungsgemäss wird diese Aufgabe dadurch gelöst, dass das Zugmittel eine zum Förderende hin geneigte Förderrichtung aufweist und der Führungstisch gegenüber dem stromaufwärtigen Förderende des Zugmittels abgesetzt angeordnet ist, so dass der förderwirksame Bereich des Zugmittels (12) auf der Höhe der Führungstisches (13) endet. Durch diese Massnahme kann ein aus lose aufeinanderliegenden Druckprodukten gebildeter Stapel mit gleichmässiger Geschwindigkeitsverzögerung in eine anschliessende Verarbeitungsstation überführt werden, sodass unter den Druckprodukten keine Verschiebungen entstehen. Wenn das Zugmittel eine zum Förderende hin geneigte Förderrichtung aufweist, kann die Förderwirkung weiter optimiert werden. Dabei kann die Förderebene von einer planen Fläche abweichen, beispielsweise gewölbt sein.

Zur Begünstigung der Förderwirkung durch des Zugmittel ist der Führungstisch gegenüber des Auflage abgesetzt angeordnet.

Damit der Stapel während dem Transport weitestgehend unverändert bleibt, ist die Fördervorrichtung durch eine den Stapel auf dem Förderweg an der Vorderseite begleitende Stützvorrichtung ausgebildet.

Für einen universellen Einsatz der Fördervorrichtung ist es günstig, wenn der Abstand zwischen Stossvorrichtung und Stützvorrichtung formatabhängig verstellbar ist.

Zu diesem Zweck ist die Stützvorrichtung vorteilhaft mit der Stossvorrichtung taktverbunden angetrieben, derart, dass der Stapel während dem Ueberführen an die Fördervorrichtung zwischen Stossvorrichtung und Stützvorrichtung angeordnet ist, wodurch ein Verschieben der Druckprodukte im Stapel verhindert werden kann.

Hierzu erweist es sich als günstig, wenn die Stützvorrichtung durch jeweils eine auf die vordere Seitenkante des Stapels einwirkende senkrechte Stützleiste ausgebildet ist.

Zur seitlichen Führung des Stapels in Förderrichtung sind die Stützleisten vorzugsweise an wenigstens einem seitliche Führungswände oder -abschnitte bildende, um senkrechte Achsen umlaufenden Zugorgan befestigt.

Zur Anpassung an die Formatgrösse der in einem Stapel vorkommenden Druckprodukte sind die Führungswände quer zur Förderrichtung verstellbar angeordnet.

Zur Veränderung der Förderwirkung und Förderlänge der Fördervorrichtung ist es zweckmässig, wenn die Neigung des förderwirksamen Bereichs des Zugmittels um eine quer zur Förderlichtung eines Stapels verlaufende Horizontalachse verstellbar ist.

Eine vorteilhafte Veränderung der Förderwirkung kann dadurch erzielt werden, wenn der Führungstisch höhenverstellbar ausgebildet ist.

Vorzugsweise ist die Auflage auf einem Tisch einer Stapelvorrichtung oder einem Kreuzleger angeordnet und die Druckprodukte überstehen in Förderrichtung die Auflage seitlich, so dass sie sich im unteren Stapelbereich nach unten auf den Tisch neigen.

Zweckmässigerweise ist eine Antriebsvorrichtung der Fördervorrichtung mit einer Steuervorrichtung verbunden, sodass die Fördergeschwindigkeit der Stapel verzögert bzw. gesteuert werden kann.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine schematische, räumliche Darstellung der erfindungsgemässen Einrichtung im Anschluss an eine Stapelvorrichtung für Druckprodukte,
- Fig. 2: eine Seitenansicht der in Fig. 1 dargestellten Einrichtung,
- Fig. 3: eine Draufsicht auf die Einrichtung gemäss Fig. 2,
- Fig. 4: eine räumliche Darstellung der Einrichtung beim Transport eines Stapels,
- Fig. 5: eine Seitenansicht der in Fig. 4 gezeigten Situation,
- Fig. 6: eine Draufsicht gemäss Fig. 5,
- Fig. 7: eine Seitenansicht in der Endstellung der Stossvorrichtung,
- Fig. 8: eine Draufsicht gemäss Fig. 7,
- Fig. 9: eine räumliche Darstellung der Einrichtung vor Verlassen des Stapels,
- Fig. 10: eine Seitenansicht der in Fig. 9 gezeigten Stellung und
- Fig. 11: eine Draufsicht gemäss Fig. 10.

Die Fig. 1 bis 10 zeigen eine Einrichtung 1 zum Transport von auf einer Auflage 2 in einem Stapel 6 lose aufeinanderliegenden Druckprodukten 3, wobei es sich bei der Auflage 2 um zwei parallele Leisten 4 handelt, die auf einem Drehtisch 5 eines nicht ersichtlichen Kreuzlegers befestigt sind. Diese im mittleren Stapelbereich vorgesehene Erhöhung ermöglicht ein zuverlässiges Ausstossen aller den Stapel 6 bildenden Druckprodukte 3 vom Drehtisch 5 des Kreuzlegers. Als Ausstossvorrichtung 7 dient darstellungsgemäss ein senkrechter Stab 8, der zwischen den Leisten 4 in radialer Richtung zur Achse des Drehtisches 5 hin und zurück bewegt wird. Die Auflage 2 ist so hoch gewählt, dass der Stab 8 das unterste Druckprodukt 3 des Stapels 6 zu erfassen vermag und die untersten Druckprodukte 3 des Stapels 6 neigen sich gegen den Drehtisch 5.
In Fig. 1 ist eine Ruhestellung gezeigt, in welcher ein fertiger Stapel 6 zur weiteren Verarbeitung resp. zum Abtransport vom Drehtisch 5 bereitsteht.
In Förderrichtung F schliesst an den Drehtisch 5 eine Fördervorrichtung 9 an, die aus einem um zwei Umlenkrollen 10, 11 umlaufendes Zugmittel 12 und einem beidseits anschliessenden, etwa horizontalen Führungstisch 13 besteht. Zum Förderende hin ist der förderwirksame Bereich des Zugmittels 12 geneigt angeordnet und der Führungstisch 13 ist gegenüber dem stromaufwärtigen Förderende des Zugmittels 12 abgesetzt angeordnet, so dass der förderwirksame Bereich des Zugmittels 12 auf der Höhe des Führungstisches 13 endet (siehe auch Fig. 2); Zugmittel 12 und Führungstisch 13 bilden eine Förder- resp. Führungsebene. Weiterhin besteht die Fördervorrichtung 9 aus einer den Stapel 6 an der in Förderrichtung betrachtet Vorderseite stützend übernehmenden Stützvorrichtung 14, die den Stapel 6 auf einem weiteren Abschnitt des Förderweges begleitet. D.h., der Stapel 6 wird bei Erreichen der Fördervorrichtung 9 bzw. des Zugmittels 12 zwischen Stossvorrichtung 7 und Stützvorrichtung 14 geführt. Hierzu findet eine stufenlose Stapelübernahme durch die mit etwa gleicher Fördergeschwindigkeit angetriebenen Stoss- 7 und Stützvorrichtungen 14 statt.
Um unterschiedliche Formatgrössen der Druckprodukte 3 in Stapeln 6 transportieren zu können, ist der Abstand zwischen Stossvorrichtung 7 und Stützvorrichtung 14 verstellbar ausgebildet.
Die Stützvorrichtung 14 besteht aus zwei, auf jeweils eine vordere Seitenkante des Stapels 6 einwirkenden senkrechten Stützleisten 14, die an um senkrechte Achsen umlaufenden Führungswänden 16 befestigt sind, wobei die Führungswände 16 aus einem oder mehreren endlosen Bändern 17 resp. Zugorganen gebildet sind.
Der Abstand zwischen zwei Führungswänden 16 kann aufgrund unterschiedlicher Formate entsprechend verstellt werden.
Fig. 2 veranschaulicht die Einrichtung 1 hinsichtlich Anordnungweise und Ausbildung in der Ausgangslage aus der Vogelschau.

In Fig. 4 wird der Stapel 6 durch die Stossvorrichtung 7 auf der Auflage 2 verschoben und befindet sich teilweise im Einflussbereich der Fördervorrichtung 9. Dabei wird der Stapel 6 an der Vorderseite durch die beiden sich gegenüberliegenden Stützleisten 15 aufrecht und formatkonstant gehalten, wobei sowohl Stossvorrichtung 7 wie Stützvorrichtung 14 die gleiche Fördergeschwindigkeit aufweisen.
In Fig. 5 ist die Situation von Fig. 4 in einer Projektionsebene dargestellt und daraus entnehmbar, dass sich der untere Bereich des Stapels 6, der die Auflage 2 teilweise verlassen hat, auch auf dem Zugmittel 12 der Fördervorrichtung 9 aufliegt und zwischen dem Stab 8 der Ausstossvorrichtung und den Stützleisten 15 der Stützvorrichtung 14 angeordnet ist. Erkennbar ist aus Fig. 5 der stufenlose Uebergang am Förderende der Auflage 2 und des Zugmittels 12 sowie dessen leichtes Gefälle, an dessen Ende der Führungstisch 13 endet. Ist das Gefälle steiler, dann schneiden sich der förderwirksame Trum des Zugmittels 12 und der Führungstisch 13 auf dem Förderweg früher bzw. der Stapel 6 trifft früher auf dem Führungstisch 13 auf. Fig. 5 zeigt, dass der sich noch auf der Auflage 2 befindende untere Druckproduktebereich sich stärker zur Seite neigt als im vorderen Bereich, wo zwischen Zugmittel 12 und Führungstisch 13 eine geringere Höhe besteht.
Fig. 6 veranschaulicht die Situation von Fig. 5 in Draufsicht, wo soeben der Stapel 6 an der Vorderseite von den Stützleisten 15 erfasst worden ist, d.h. die an den umlaufenden Bändern 17 befestigten Stützleisten 15 laufen in den Förderweg eines Stapels 6 ein, so dass sie ihn an der Vorderseite stützen können. Hierzu sind die Stützleisten 15 bzw. die Stützvorrichtung 14 und der Stab 8 der Stossvorrichtung 7 über eine Steuerung (nicht ersichtlich) synchron zueinander abgestimmt bzw. formatabhängig verstellbar. In Förderrichtung F hinter der Fördervorrichtung 9 schliesst ein Transportband 18 zum Weitertransport der Stapel 6 an.

Die vorgesehene Steuervorrichtung sorgt nicht nur für den taktweisen Transport zwischen Stossvorrichtung 7 und Stützvorrichtung 14, sie ist auch zur sanften Uebernahme der Stapel 6 von der Stossvorrichtung 7 durch die Stützvorrichtung 14 eingerichtet, indem der Stapel 6 bei oder vor Erreichen der Fördervorrichtung 9 -vorzugsweise kontinuierlich- abgebremst bzw. in seiner Fördergeschwindigkeit verzögert werden kann. Das Transportband 18 ist zweckmässig mit der Geschwindigkeit der Fördervorrichtung 9 gesteuert.
In den Fig. 7 und 8 ist der Stapel 6 aus Druckprodukten 3 im Wirkbereich der Fördervorrichtung 9; der Stab 8 hat somit seine Endposition erreicht und die Fördervorrichtung 9 übernimmt die seitliche Führung und den Weitertransport.
Gemäss den Fig. 9 bis 11 befindet sich die Ausstossvorrichtung 7 in der Ausgangsstellung und der Stapel 6 wird ausschliesslich durch das Zugmittel 12 und die seitlichen Führungswände 16 weiter gefördert, bis es die Fördervorrichtung 9 verlassen hat.

## Patentansprüche

1. Einrichtung (1) zum Transport von auf einer Auflage (2) in einem Stapel (6) aufeinanderliegenden Druckprodukten (3), die mittels einer auf die Rückseite des Stapels (6) einwirkenden, reversierbaren Stossvorrichtung (7) einer der Auflage (2) förderwirksam nachgeschalteten, wenigstens ein um zwei Umlenkrollen (10, 11) umlaufendes Zugmittel (12) aufweisenden Fördervorrichtung (9) zugeführt werden, wobei das Zugmittel (12) zumindest am stromaufwärtigen Ende etwa die Höhe der Auflage (2) aufweist und mit einem beidseits anschliessenden, etwa horizontalen Führungstisch (13) eine Förderebene bildet, **dadurch gekennzeichnet, dass** das Zugmittel (12) eine zum Förderende hin geneigte Förderrichtung aufweist und der Führungstisch (13) gegenüber dem stromaufwärtigen Förderende des Zugmittels (12) abgesetzt angeordnet ist, so dass der förderwirksame Bereich des Zugmittels (12) auf der Höhe des Führungstisches (13) endet.

2. Einrichtung nach Anspruch 1 **dadurch gekennzeichnet, dass** der Führungstisch (13) gegenüber der Auflage (2) abgesetzt angeordnet ist.

3. Einrichtung nach Anspruch 1 oder 2, **dadurch gekennzeichnet, dass** die Fördervorrichtung (9) durch eine den Stapel (6) auf dem Förderweg an der Vorderseite begleitende Stützvorrichtung (14) ausgebildet ist.

4. Einrichtung nach Anspruch 3, **dadurch gekennzeichnet, dass** Stoss- (7) und Stützvorrichtung (14) gemeinsam geschwindigkeitsgesteuert sind.

5. Einrichtung nach einem der Ansprüche 3 oder 4, **dadurch gekennzeichnet, dass** der Abstand zwischen Stossvorrichtung (7) und Stützvorrichtung (14) formatabhängig verstellbar ist.

6. Einrichtung nach einem der Ansprüche 3 bis 5, **dadurch gekennzeichnet, dass** die Stützvorrichtung (14) mit der Stossvorrichtung (7) taktverbunden angetrieben ist, derart, dass der Stapel (6) während dem Ueberführen an die Fördervorrichtung (9) zwischen Stossvorrichtung (7) und Stützvorrichtung (14) angeordnet ist.

7. Einrichtung nach Anspruch 6, **dadurch gekennzeichnet, dass** die Stützvorrichtung (14) durch jeweils eine auf die vordere Seitenkante des Stapels (6) einwirkende senkrechte Stützleiste (15) gebildet ist.

8. Einrichtung nach Anspruch 7, **dadurch gekennzeichnet, dass** die Stützleisten (15) jeweils an einem seitliche Führungswände (17) bildenden, um senkrechte Achsen umlaufenden Zugorgan (16) befestigt sind.

9. Einrichtung nach Anspruch 8, **dadurch gekennzeichnet, dass** die Führungswände (17) quer zur Förderrichtung eines Stapels (6) verstellbar sind.

10. Einrichtung nach einem der Ansprüche 1 bis 9, **dadurch gekennzeichnet, dass** die Neigung des förderwirksamen Bereichs des Zugmittels (12) um eine quer zur Förderrichtung (F) der Stapel (6) verlaufende Horizontalachse verstellbar ist.

11. Einrichtung nach einem der Ansprüche 1 bis 10, **dadurch gekennzeichnet, dass** der Führungstisch (13) höhenverstellbar angeordnet ist.

12. Einrichtung nach einem der Ansprüche 1 bis 11, **dadurch gekennzeichnet, dass** die Auflage (2) auf einem Tisch (5) einer Stapelvorrichtung angeordnet ist und die Druckprodukte (3) des Stapels (6) die Auflage (2) bezüglich Förderrichtung (F) seitlich überstehen.

13. Einrichtung nach einem der Ansprüche 1 bis 12, **dadurch gekennzeichnet, dass** eine Antriebsvorrichtung der Fördervorrichtung (9) zur Steuerung der Fördergeschwindigkeit mit einer Steuervorrichtung verbunden ist.

## Claims

1. Device (1) for the conveying of printed products (3) pile one on top of the other in a stack (6) on a support (2), which products are fed by means of a reversible pushing device (7) acting on the back of the stack (6) to a conveying device (9) connected in series to the support (2), for active conveying, and exhibiting at least one pulling means (12) revolving around two deflector rolls (10, 12), wherein the pulling means (12) exhibits approximately the height of the support (2), at last at the upstream end, and together with an approximately horizontal guide table (13) connecting on both sides forms a conveying plane, **characterised in that** the pulling means (12) exhibits a conveying direction inclined toward the conveying end, and **in that** the guide table (13) is arranged so that it is offset relative to the upstream conveying end of the pulling means (12), so that the effective conveying area of the pulling means (12) terminates at the height of the guide table (13).

2. Device according to Claim 1, **characterised in that** the guide table (13) is arranged so that it is offset relative to the support (2).

3. Device according to Claim 1 or 2, **characterised in that** the conveying device (9) is formed by a supporting device (14) accompanying the stack (6) on the conveying path on the front side.

4. Device according to Claim 3, **characterised in that** the pushing (7) and support devices (14) are jointly speed controlled.

5. Device according to any one of Claims 3 or 4, **characterised in that** the distance between the pushing device (7) and supporting device (14) is adjustable according to product size.

6. Device according to any one of Claims 3 to 5, **characterised in that** the supporting device (14) is driven cyclically with the pushing device (7) so that the stack (6) is arranged between the pushing device (7) and supporting device (15) during the transfer to the conveying device (9).

7. Device according to Claim 6, **characterised in that** the supporting device (14) is formed by a vertical supporting strip (15) acting on the front lateral edge of the stack (6).

8. Device according to Claim 7, **characterised in that** the supporting strips (15) are each secured to a pulling mechanism (16) revolving about vertical axes and forming lateral guide walls (17).

9. Device according to Claim 8, **characterised in that** the guide walls (7) are adjustable transversely to the direction of conveying of a stack (6).

10. Device according to any one of Claims 1 to 9, **characterised in that** the inclination of the effective conveying area of the pulling means (12) is adjustable about a horizontal axis running transversely to the direction of conveying (F) of the stack (6).

11. Device according to any one of Claims 1 to 10, **characterised in that** the guide table (13) is arranged so that it is vertically adjustable.

12. Device according to any one of Claims 1 to 11, **characterised in that** the support (2) is arranged on a table (5) of a stacking device, and the printed products (3) in the stack (6) laterally project from the support (2) relative to the direction of conveying (F).

13. Device according to any one of Claims 1 to 12, **characterised in that** a drive device of the conveying device (9) is connected to a control device for controlling the speed of conveying.

## Revendications

1. Dispositif (1) pour transporter des produits imprimés (3) superposés sur un support (2) afin de former une pile (6), qui sont amenés au moyen d'un dispositif de poussée (7) réversible agissant sur le dos de la pilé (6) et faisant partie d'un dispositif de transport (9) monté en aval du support (2) qui présente au moins un moyen de traction (12) passant autour de deux rouleaux de renvoi (10, 11), le moyen de traction (12) présentant approximativement la hauteur du support (2) au moins à l'extrémité située en amont et formant un plan de transport avec une table de guidage (13) approximativement horizontale qui en dépasse de part et d'autre, **caractérisé en ce que** le moyen de traction (12) présente une direction de transport inclinée vers l'extrémité du dispositif de transport et **en ce que** la table de guidage (13) se trouve en contrebas de l'extrémité amont du moyen de traction (12), si bien que la zone de transport active du moyen de traction (12) se termine à la hauteur de la table de guidage (13).

2. Dispositif selon la revendication 1, **caractérisé en ce que** la table de guidage (13) est disposée en contrebas du support (2).

3. Dispositif selon la revendication 1 ou 2, **caractérisé en ce que** le dispositif de transport (9) est réalisé par un dispositif de soutien (14) accompagnant la pile (6) sur le trajet de transport au niveau de la partie avant.

4. Dispositif selon la revendication 3, **caractérisé en ce que** la vitesse du dispositif de poussée (7) et celle du dispositif de soutien (14) sont commandées en même temps.

5. Dispositif selon la revendication 3 ou 4, **caractérisé en ce que** l'écart entre le dispositif de poussée (7) et le dispositif de soutien (14) est réglable en fonction du format.

6. Dispositif selon l'une des revendications 3 à 5, **caractérisé en ce que** le dispositif de soutien (14) est entraîné de façon synchrone avec le dispositif de poussée (7), de telle sorte que la pile (6) soit située entre le dispositif de poussée (7) et le dispositif de soutien (14) lors du transfert vers le dispositif de transport (9).

7. Dispositif selon la revendication 6, **caractérisé en ce que** le dispositif de soutien (14) est formé par deux baguettes de soutien (15) verticales agissant chacune sur l'arête latérale avant de la pile (6).

8. Dispositif selon la revendication 7, **caractérisé en ce que** les baguettes de soutien (15) sont chacune fixées sur un organe de traction (16) formant des parois de guidage latérales (17) et circulant autour d'axes verticaux.

9. Dispositif selon la revendication 8, **caractérisé en ce que** les parois de guidage (17) sont réglables transversalement à la direction de transport d'une pile (6).

10. Dispositif selon l'une des revendications 1 à 9, **caractérisé en ce que** l'inclinaison de la zone de transport active du moyen de traction (12) est réglable autour d'un axe horizontal s'étendant transversalement à la direction de transport (F) des piles (6).

11. Dispositif selon l'une des revendications 1 à 10, **caractérisé en ce que** la table de guidage (13) est disposée de façon à être réglable en hauteur.

12. Dispositif selon l'une des revendications 1 à 11, **caractérisé en ce que** le support (2) est placé sur une table (5) d'un dispositif d'empilage et **en ce que** les produits imprimés (3) de la pile (6) dépassent latéralement du support (2) par rapport à la direction de transport (F).

13. Dispositif selon l'une des revendications 1 à 12, **caractérisé en ce qu'**un dispositif d'entraînement du dispositif de transport (9) est relié à un dispositif de commande afin de commander la vitesse de transport.
